# EUROPÄISCHE PATENTSCHRIFT

(11) **EP 2 288 445 B1**
(45) Veröffentlichungstag und Bekanntmachung des Hinweises auf die Patenterteilung: **14.08.2013**
(21) Anmeldenummer: 09735869.1
(22) Anmeldetag: 16.04.2009
(51) Int. Cl.: B05B 1/30, B05B 3/08, B05B 3/10

(54) **ZENTRIFUGALZERSTÄUBER**
CENTRIFUGAL ATOMIZER
PULVÉRISATEUR CENTRIFUGE

(30) Priorität: 21.04.2008 AT 6312008
(43) Veröffentlichungstag der Anmeldung: 02.03.2011
(73) Patentinhaber: Kronsteiner, Martin, 1170 Wien (AT)
(72) Erfinder: Kronsteiner, Martin, 1170 Wien (AT)
(74) Vertreter: Grabherr, Claudia
(86) Internationale Anmeldenummer: PCT/EP2009/002786
(87) Internationale Veröffentlichungsnummer: WO 2009/129961

(56) Entgegenhaltungen:
- EP-A- 0 271 589
- US-A1- 2002 148 908
- US-A1- 2006 065 760
- US-A1- 2008 048 050

## Beschreibung

Die Erfindung betrifft ein Ausbringgerät für Sicherheitsflüssigkeiten wie flüssige Lösungen von Reizmitteln wie Oleoresin Capsicum, Fluchtmittel wie eine Kombination aus (E)-2-Butenylmercaptan (C4H7SH), 3-Methylbutanthiol und den entsprechenden S-Acetyl-Verbindungen, Markierstoffe wie Farben und fluoreszierende Pigmente, Kombinationen der Vorgenannten und Löschmittel zur Brand- und Brandfrühbekämpfung wie 1, 1, 1, 2, 2, 4, 5, 5, 5-Nonafluor-4-(trifluormethyl)- 3-pentanon, bekannt als Novec™ 1230 von 3M™, insbesondere in technischen Einrichtungen, wie z.B. Schaltschränken, mit einem an eine Sicherheitsflüssigkeitsquelle angeschlossenen Ventil, das in einen Verteiler mit Ausbringöffnungen mündet, Ferner kann das Ausbringgerät noch eine Steuereinrichtung zur Freisetzung der Sicherheitsflüssigkeit enthalten.

Um eine bestimmte Konzentration an Sicherheitsflüssigkeit in einem entsprechenden Zeitraum aufzubauen, werden derzeit Düsen verschiedenster Bauart verwendet, denen die Sicherheitsflüssigkeit mittels eines unter Druck stehenden Rohrleistungssystems zugeführt wird. Unvorteilhafterweise steigt bei dieser Methode die Partikelgröße des Sicherheitsflüssigkeitsnebels und die Ausbringzeit der Sicherheitsflüssigkeit mit fallendem Systemdruck. Zum Erreichen des notwendigen Drucks kommen derzeit einerseits verschiedene Treibmittel wie CO₂, Argon, N₂ etc. zum Einsatz, die in entsprechender Menge und unter entsprechendem Druck in Druckbehältern gelagert sein müssen, andererseits Druckerhöhungspumpen.

Ein Ausbringgerät für Flüssigkeiten mit den in Oberbegrift des Anspruchs 1 genannten Merkmalen ist aus US 2002/0148908 A1 bekannt.

Aufgabe der vorliegenden Erfindung ist es ein Ausbringgerät zu schaffen, mit dem möglichst ohne Verwendung von Treibmitteln oder Druckerhöhungspumpen Sicherheitsflüssigkeit ausgebracht und unter rascher Verdampfung mit geringsten Tropfenflugwegen zerstäubt werden kann und mit der rasch die erforderliche Konzentration an Sicherheitsflüssigkeit aufgebaut werden kann.

Die Aufgabe wird durch ein Ausbringgerät gemäß Anspruch 1 gelöst.

Durch die Drehung des Zerstäuberrades wird die Sicherheitsflüssigkeit weggeschleudert und es wird ein Unterdruck erzeugt, der die Sicherheitsflüssigkeit von der Sicherheitsflüssigkeitsquelle, z.B. aus einem Bevorratungsbehälter, saugt.

Sicherheitsflüssigkeitsquelle ist über einen Flüssigkeitskanal im Ventil mit dem Zerstäuberrad verbunden und das Ventil weist einen Lufteintrittskanal auf, der gegenüber dem Flüssigkeitskanal abgedichtet ist. Durch den Lufteintrittskanal kann Luft zur Sicherheitsflüssigkeitsquelle nachströmen und ein Druckausgleich wird ermöglicht. Durch die Verwendung des Zerstäuberrades wird die Sicherheitsflüssigkeit durch Zentrifugalkraft beschleunigt und mit hoher Geschwindigkeit in die Umgebungsatmosphäre eingebracht. Dadurch erfolgt eine rasche, gleichförmige Erhöhung der Sicherheitsflüssigkeitskonzentration in der Umgebungsatmosphäre.

Um eine bessere Zerstäubung und eine bessere Durchmischung von Sicherheitsflüssigkeit und Luft zu erreichen, ist vorteilhafter Weise um den Umfang des Zerstäuberrades eine Prallfläche vorgesehen, die vorzugsweise gegenüber der Drehachse des Zerstäuberrades geneigt ist.

Das ist Ventil ein Schieberventil mit einem Ventilkolben und einem Ventilkörper, das im geschlossenen Zustand den Sicherheitsflüssigkeitsaustrittskanal und den Lufteintrittskanal verschließt und im geöffneten Zustand den Sicherheitsflüssigkeitsaustrittskanal mit dem Zerstäuberrad verbindet und den Lufteintrittskanal mit der Atmosphäre verbindet. Das Schieberventil kann bei hoher Dichtheit einfach mechanisch, elektrisch, elektromechanisch, pneumatisch, hydraulisch oder pyrotechnisch betätigt werden.

Im Zerstäuberrad kann ein Auflaufelement vorgesehen sein, das mit einer Auflauffläche am Ventilkolben zusammenwirkt, um diesen bei Drehung des Zerstäuberrades zu verschieben. So kann durch die Drehung des Zerstäuberrades nicht nur die Sicherheitsflüssigkeit ausgebracht und der erforderlich Unterdruck erzeugt werden, sondern auch das Ventil geöffnet werden.

In einer bevorzugten Ausführungsform enthält das Zerstäuberrad ein Auslöseelement mit Klauenfunktion, das mit einer Freistellung am Ventilkolben zusammenwirkt, um diesen bei Drehung des Zerstäuberrades durch Federkraft zu verschieben. So kann durch die Drehung des Zerstäuberrades nicht nur die Sicherheitsflüssigkeit ausgebracht und der erforderlich Unterdruck erzeugt werden, sondern auch das Ventil geöffnet werden.

In einer bevorzugten Ausführungsform enthält das erfindungsgemäße Ausbringgerät einen Elektromotor zur Drehung des Zerstäuberrades.

In einer bevorzugten Ausführungsform enthält das erfindungsgemäße Ausbringgerät eine Sicherheitsflüssigkeitsfüllstandsüberwachungseinrichtung.

In einer bevorzugten Ausführungsform kommt als Sicherheitsflüssigkeit das Löschmittel Novec™ 1230 von 3M™ zum Einsatz.

In einer bevorzugten Ausführungsform können als Sicherheitsflüssigkeit eine flüssige Lösung von Reizmitteln wie Oleoresin Capsicum, Fluchtmittel wie eine Kombination aus (E)-2-Butenylmercaptan (C4H7SH), 3-Methylbutanthiol und den entsprechenden S-Acetyl-Verbindungen, Markierstoffe wie Farben und fluoreszierende Pigmente oder eine Kombination der Vorgenannten zum Einsatz kommen.

Im Folgenden wird die Erfindung anhand eines in den beiliegenden Zeichnungen dargestellten Ausführungsbeispiels beschrieben und erläutert. Es stellen dar:
- Fig.1:: Ein erfindungsgemäßes Ausbringgerät mit einer Sicherheitsflüssigkeitsfüflstandsüberwachung, einem Bevorratungsbehälter für die Sicherheitsflüssigkeit in gefülltem Zustand mit geschlossenem Ventil in Vertikalschnittdarstellung,
- Fig.2:: das Ausbringgerät aus Fig.1 mit geöffnetem Ventil und entleerten Bevorratungsbehälter,
- Fig.3:: ein vergrößertes Detail aus Fig.1 im Bereich des Ventils,
- Fig.4:: ein vergrößertes Detail aus Fig.2 im Bereich des Ventils.
- Fig.5:: Ein erfindungsgemäßes Ausbringgerät mit einer Sicherheitsflüssigkeitsfüllstandsüberwachung, einem Bevorratungsbehälter für die Sicherheitsflüssigkeit in gefülltem Zustand mit geschlossenem Ventil in Vertikalschnittdarstellung,
- Fig.6:: das Ausbringgerät aus Fig.5 mit geöffnetem Ventil und entleertem Bevorratungsbehälter,
- Fig.7:: ein vergrößertes Detail aus Fig.5 im Bereich des Ventils,
- Fig.8:: ein vergrößertes Detail aus Fig.6 im Bereich des Ventils.

Im in Fig.1 bis Fig.4 dargestellten Ausführungsbeispiel hat der Bevorratungsbehälter 1 die Form einer Flasche, die eine Sicherheitsflüssigkeitsaustrittsöffnung 2 und ein von derselben getrenntes Lufteintrittsrohr 3 aufweist. Die Sicherheitsflüssigkeitsaustrittsöffnung 2 und das Lufteintrittsrohr 3 münden in getrennte Bohrungen 4, 5 im Ventilgehäuse 6, das auf den Flaschenhals aufgeschraubt ist. In das Ventilgehäuse 6 ist eine Ventilhülse 7 eingesetzt, die an ihrem tankseitigen Ende gegenüber dem Ventilgehäuse 6 abgedichtet ist und an ihrem dem Bevorratungsbehälter 1 abgewandten Ende in ein Zerstäuberrad 8 mündet. In der Ventilhülse 7 ist verschiebbar ein Ventilkolben 9 angeordnet, der eine zentrale Bohrung 10 aufweist, in die ein die Bohrung 4 für Sicherheitsflüssigkeit im Ventilgehäuse 6 verlängerndes Sicherheitsflüssigkeitsrohr 11 ragt. Die Achse 12 des Zerstäuberrades 8 wird von einem Elektromotor 13 angetrieben. Um den Umfang des Zerstäuberrades 8 ist eine Prallfläche 14 vorgesehen, die gegenüber der Längsachse des Ventils geneigt ist. Weiters ist zur Sicherheitsflüssigkeitsfüllstandsüberwachung am Ventilgehäuse 6 ein Füllstandsüberwachungsrohr 32 dicht befestigt, das am oberen, dem Ventilgehäuse 6 abgewandten Ende, einen oberen und einen unteren Schwimmeranschlag 30, 31 aufweist. Im Inneren des Füllstandsüberwachungsrohrs 32 ist ein Reedkontakt 33 angebracht, der beim Absinken des koaxialen Schwimmers 28 mit dem Magnet 34 schaltet. In Fig.1 ist das Sicherheitsflüssigkeitsniveau 29 über der Sicherheitsflüssigkeitsfüllstandsüberwachungseinrichtung dargestellt, Fig.2 stellt einen entleerten Bevorratungsbehälter dar.

Im geöffneten Zustand des Ventils (siehe Fig.4) tritt die Sicherheitsflüssigkeit vom Bevorratungsbehälter 1 durch die Sicherheitsflüssigkeitsaustrittsöffnung 2 in die Bohrung 4 im Ventilgehäuse 6 und durch das Sicherheitsflüssigkeitsrohr 11 in die zentrale Bohrung 10 des Ventilkolbens 9. Von der zentralen Bohrung 10 gelangt es durch radiale Bohrungen 15 in den Raum 16 zwischen dem Ventilkolben 9 und der Ventilhülse 7, der im geöffneten Zustand des Ventils mit einem Innenraum des Zerstäuberrades 8 kommuniziert. Der beschriebene Weg der Sicherheitsflüssigkeit, der durch die Pfeillinie 26 in Fig.4 dargestellt ist, bildet den Flüssigkeitskanal des Ventils. Gleichzeitig tritt Luft durch eine Luftöffnung 17 im Ventilgehäuse 6 und einen Durchbruch 18 in der Ventilhülse 7 in einen Raum 19 zwischen der Ventilhülse 7 und dem Ventilkolben 9, welcher im geöffneten Zustand des Ventils mit der Bohrung 5 für Luft im Ventilgehäuse 6 und damit mit dem Lufteintrittsrohr 3 und dem Inneren des Bevorratungsbehälters 1 kommuniziert. Der beschriebene Weg der Luft, der durch die Pfeillinie 27 in Fig.4 dargestellt ist, bildet den Lufteintrittskanal. Der Flüssigkeitskanal und der Lufteinrittskanal sind durch den O-Ring 21 von einander getrennt, so dass im Einsatzfall die Sicherheitsflüssigkeit aus dem Bevorratungsbehälter entnommen werden kann und gleichzeitig der Bevorratungsbehälter belüftet werden kann, damit während des Ausbringens der Sicherheitsflüssigkeit die Sicherheitsflüssigkeitsmenge pro Zeiteinheit annähernd konstant gehalten werden kann.

Im geschlossenen Zustand des Ventils (siehe Fig.3) ist der Raum 16 zwischen dem Ventilkolben 9 und der Ventilhülse 7 durch die O-Ringe 20 und 21 geschlossen und kommuniziert nur mit den radialen Bohrungen 15, so dass keine Sicherheitsflüssigkeit aus dem Flüssigkeitskanal in den Innenraum des Zerstäuberrades 8 gelangen kann. Gleichzeitig ist der Raum 19 zwischen dem Ventilkolben 9 und der Ventilhülse 7 durch die O-Ringe 21 und 22 geschlossen und kommuniziert nur mit dem Durchbruch 18 in der Ventilhülse 7, so dass keine Luft durch den Lufteintrittskanal in das Lufteintrittsrohr 3 und damit in den Bevorratungsbehälter 1 gelangen kann. Die Position des Ventilkolbens 9 gegenüber der Ventilhülse 7 sichert einen dauerhaft dichten Verschluss des Bevorratungsbehälters 1.

Im dargestellten erfindungsgemäßen Ausbringgerät kann das als Schieberventil ausgebildete Ventil durch den Elektromotor 13 von seiner geschlossenen Position (Fig.3) in seine geöffnete Position (Fig.4) verschoben werden. Im Falle eines Brandes versetzt der Elektromotor 13, z.B. angesteuert von einer Steuereinheit, die von einer Branderkennungseinrichtung ein Signal erhalten hat, das Zerstäuberrad 8 in Rotation. Im Innenraum des Zerstäuberrades ist ein radialer Stift 23 vorgesehen, der als Auflaufelement für eine Auflauffläche 24 am Ventilkolben 9 dient. Die Auflauffläche 24 des Ventilkolbens 9 läuft bei der Drehung des Zerstäuberrades 8 am Stift 23 und der Ventilkolben 9 wird in Richtung des Bevorratungsbehälter 1 gegenüber der Ventilhülse 7 verschoben bis er sich in der geöffneten Position (Fig.4) befindet, in der die am Umfang des Ventilkolbens 9 liegenden O-Ringe 20 und 22 keinen Kontakt mehr mit der Ventilhülse 7 haben und in der daher der Flüssigkeitskanal 26 und der Lufteintrittstoffkanal 27 durchgängig sind. Die Sicherheitsflüssigkeit kann daher vom Raum 16 in den Innenraum des Zerstäuberrades 8 und von dort durch die Ausbringöffnungen 25 radial nach außen strömen. Die durch die Drehung des Zerstäubungsrades 8 erzeugte Zentrifugalkraft lässt einen Unterdruck entstehen und saugt Sicherheitsflüssigkeit aus dem Bevorratungsbehälter 1. Die aus den Ausbringöffnungen 25 austretende Sicherheitsflüssigkeit wird durch den Aufprall auf die Prallfläche 14 weiter zerstäubt. Gleichzeitig kann Luft durch den Lufteintrittskanal in den Bevorratungsbehälter 1 nachströmen.

Im in Fig.5 bis Fig.8 dargestellten Ausführungsbeispiel hat der Bevorratungsbehälter 35 die Form eines hohlen Quaders, der mittels Deckel 36 und O-Ring 37 abgedichtet ist. Die Sicherheitsflüssigkeitsfüllstandsüberwachung wird durch einen handelsüblichen Niveausensor 68 realisiert. In Fig.5 befindet dich das Sicherheitsflüssigkeitsniveau über dem Niveausensor 68, in Fig.6 unterhalb. Weiters weist der Bevorratungsbehälter eine Sicherheitsflüssigkeitsaustrittsöffnung 38 und ein von derselben getrenntes Lufteintrittsrohr 39 auf. Die Sicherheitsflüssigkeitsaustrittsöffnung 38 mündet in eine zentrale Bohrung 40 des Ventilkolbens 41, das Lufteintrittsrohr 39 mündet in einen Hohlraum 42 zwischen Ventilgehäuse 43 und einem Topf 44. Das Ventilgehäuse 43 ist mit dem Bevorratungsbehälter 35 dicht verschraubt, durch einen O-Ring 45 abgedichtet und mündet an dem dem Bevorratungsbehälter 35 abgewandten Ende in ein Zerstäuberrad 46. Im Ventilgehäuse 43 ist verschiebbar ein Ventilkolben 41 angeordnet, der eine zentrale Bohrung 40 aufweist, in die ein die Sicherheitsflüssigkeitsaustrittsöffnung 38 verlängerndes Sicherheitsflüssigkeitsrohr 47 ragt. Die Achse 48 des Zerstäuberrades 46 wird von einem Elektromotor 49 angetrieben. Um den Umfang des Zerstäuberrades 46 ist eine Prallfläche 50 vorgesehen, die gegenüber der Längsachse des Ventils geneigt ist.

In geöffneten Zustand des Ventils (siehe Fig.8) tritt die Sicherheitsflüssigkeit vom Bevorratungsbehälter 35 durch die Sicherheitsflüssigkeitsaustrittsöffnung 38 und durch das Sicherheitsflüssigkeitsrohr 47 in die zentrale Bohrung 40 des Ventilkolbens 41. Von der zentralen Bohrung 40 gelangt es durch radiale Bohrungen 51 in den Raum 52 zwischen dem Ventilkolben 41 und dem Ventilgehäuse 43, der im geöffneten Zustand des Ventils mit dem Innenraum 53 des Zerstäuberrades 46 kommuniziert. Der beschriebene Weg der Sicherheitsflüssigkeit, der durch die Pfeillinie 54 in Fig.8 dargestellt ist, bildet den Flüssigkeitskanal des Ventils. Gleichzeitig tritt Luft durch eine Luftöffnung 55 im Ventilgehäuse 43 in einen Raum 56 zwischen dem Ventilgehäuse 43 und dem Ventilkolben 41, welcher im geöffneten Zustand des Ventils mit einem Hohlraum 42 zwischen Ventilgehäuse 43 und dem Topf 44 und der Lufteintrittsbohrung 57 und damit mit dem Lufteintrittsrohr 39 und dem Inneren des Bevorratungsbehälters 35 kommuniziert. Der beschriebene Weg der Luft, der durch die Pfeillinie 58 in Fig.8 dargestellt ist, bildet den Lufteintrittskanal. Der Flüssigkeitskanal und der Lufteinrittskanal sind durch den O-Ring 69 von einander getrennt, so dass im Einsatzfall die Sicherheitsflüssigkeit aus dem Bevorratungsbehälter entnommen werden kann und gleichzeitig der Bevorratungsbehälter belüftet werden kann, damit während des Ausbringens der Sicherheitsflüssigkeit die Sicherheitsflüssigkeitsmenge pro Zeiteinheit annähernd konstant gehalten werden kann.

Im geschlossenen Zustand des Ventils (siehe Fig.7) ist der Raum 52 zwischen dem Ventilkolben 41 und dem Ventilgehäuse 43 durch die O-Ringe 69 und 59 geschlossen und kommuniziert nur mit den radialen Bohrungen 51, so dass keine Sicherheitsflüssigkeit aus dem Flüssigkeitskanal Fig.8 in den Innenraum 53 des Zerstäuberrades 46 gelangen kann. Gleichzeitig ist der Raum 56 zwischen dem Ventilkolben 41 und dem Ventilgehäuse 43 durch die O-Ringe 69 und 60 geschlossen und kommuniziert nur mit den Luftöffnungen 55 im Ventilgehäuse 43, so dass keine Luft durch den Lufteintrittskanal Fig.8 in das Lufteintrittsrohr 39 und damit in den Bevorratungsbehälter 35 gelangen kann. Die Position des Ventilkolbens 41 gegenüber dem Ventilgehäuses 43 sichert einen dauerhaft dichten Verschluss des Bevorratungsbehälters 35.

In dem dargestellten erfindungsgemäßen Ausbringgerät kann der Ventilkolben 41 in dem als Schieberventil ausgebildete Ventil durch den Elektromotor 49 von seiner geschlossenen Position (Fig.5 und Fig.7) in seine geöffnete Position (Fig. 6 und Fig.8) verschoben werden. In Ruheposition (Fig.7) ist der Ventilkolben 41 durch eine Feder 61 vorgespannt, die sich einerseits am Ventilgehäuse 43 abstützt und andererseits den Ventilkolben 41 über dessen Klauen 62 auf die dazu überlappend orientierten Klauen 63 des Zerstäuberrades 46 presst. Im Einsatzfall versetzt der Elektromotor 49, z.B. angesteuert von einer Steuereinheit, das Zerstäuberrad 46 in Rotation. Sobald sich die Klauen 62 des Ventilkolbens 41 nicht mehr an den Klauen 63 des Zersäuberrades 46 abstützen, wird der Ventilkolbens 41 durch die Feder 61 in Richtung des Elektromotors 49 gegenüber dem Ventilgehäuse 43 verschoben bis dessen Schulter 64 an der Haltefläche 65 der Stützscheibe 66 anliegt und sich somit in geöffneter Position befindet (Fig.8), in der die am Umfang des Ventilkolbens 41 liegenden O-Ringe 59 und 60 keinen Kontakt mehr mit dem Ventilgehäuse 43 haben und in der daher der Flüssigkeitskanal und der Lufteintrittskanal durchgängig sind. Die Sicherheitsflüssigkeit kann daher vom Raum 52 in den Innenraum des Zerstäuberrades 46 und von dort durch die Ausbringöffnungen 67 radial nach außen strömen. Die durch die Drehung des Zerstäubungsrades 46 erzeugte Zentrifugalkraft lässt einen Unterdruck entstehen und saugt Sicherheitsflüssigkeit aus dem Bevorratungsbehälter 35. Die aus den Ausbringöffnungen 67 austretende Sicherheitsflüssigkeit wird durch den Aufprall auf die Prallfläche 50 weiter zerstäubt. Gleichzeitig kann Luft durch den Lufteintrittskanal in den Bevorratungsbehälter 35 nachströmen.

## Patentansprüche

1. Ausbringgerät für Flüssigkeiten wie flüssige Lösungen von Reizmittel wie Oleoresin Capsicum, Fluchtmittel wie eine Kombination aus (E)-2-Butenylmercaptan (C4H7SH), 3-Methylbutanthiol und den entsprechenden S-Acetyl-Verbindungen, Markierstoffe wie Farben und fluoreszierende Pigmente, Kombinationen der Vorgenannten und Löschmittel zur Brand- und Brandfrühbekämpfung wie 1, 1, 1, 2, 2, 4, 5, 5, 5-Nonafluor-4-(trifluormethyl)-3-pentanon insbesondere in technischen Einrichtungen, wie z.B. Schaltschränken, mit einem an eine Flüssigkeitsquelle (1; 35, 36, 37) angeschlossenen Ventil (6, 7, 9; 43, 41), das in ein antreibbares Zerstäuberrad (8; 46) mit Ausbringöffnungen (25; 67) mündet, wobei die Flüssigkeitsquelle (1; 35, 36, 37) über einen Flüssigkeitskanal (2, 4, 11, 10, 15, 16; 38, 40, 51, 52, 53, 67) im Ventil (6, 7, 9; 43, 41) mit dem Zerstäuberrad (8; 46) verbunden ist, **dadurch gekennzeichnet, dass** das Ventil (6, 7, 9; 43, 41) einen Lufteintrittskanal (17, 18, 19, 5, 3; 55, 56, 42, 57, 39) aufweist, der gegenüber dem Flüssigkeitskanal (2, 4, 11, 10, 15, 16; 38, 40, 51, 52, 53, 67) abgedichtet ist, wobei das Ventil (6, 7, 9; 43, 41) ein Schieberventil mit einem Ventilkolben und einem Ventilkörper (6, 7; 43, 41) ist, das im geschlossenen Zustand den Flüssigkeitskanal (2, 4, 11, 10, 15, 16; 38, 40, 51, 52, 53, 67) und den Lufteintrittskanal (17, 18, 19, 5, 3; 55, 56, 42, 57, 39) verschließt und im geöffneten Zustand den Flüssigkeitskanal (2, 4, 11, 10, 15, 16; 38, 40, 51, 52, 53, 67) mit dem Zerstäuberrad (8; 46) verbindet und den Lufteintrittskanal (17, 18, 19, 5, 3; 55, 56, 42, 57, 39) mit der Atmosphäre und der Flüßigkeitsquelle verbindet.

2. Ausbringgerät nach Anspruch 1, **dadurch gekennzeichnet, dass** das Ausbringgerät einen Elektromotor (13; 49) zur Drehung des Zerstäuberrades (8; 46) enthält.

3. Ausbringgerät nach Anspruch 1 oder 2, **dadurch gekennzeichnet, dass** um den Umfang des Zerstäuberrades (8; 46) eine Prallfläche (14; 50) vorgesehen ist, die vorzugsweise gegenüber der Drehachse (12; 48) des Zerstäuberrades (8; 46) geneigt ist.

4. Ausbringgerät nach einem der vorhergehenden Ansprüche, **dadurch gekennzeichnet, dass** im Zerstäuberrad (8) ein Auflaufelement (23) vorgesehen ist, das mit einer Auflauffläche (24) am Ventilkolben (9) zusammenwirkt, um diesen bei Drehung des Zerstäuberrades (8) zu verschieben.

5. Ausbringgerät nach einem der vorhergehenden Ansprüche, **dadurch gekennzeichnet, dass** im Zerstäuberrad (46) Klauen (63) vorgesehen sind, die mit Klauen (62) am Ventilkolben (41) zusammenwirken, um diesen bei Drehung des Zerstäuberrades (46) durch die Kraft einer Feder (61) zu verschieben.

## Claims

1. Delivery device for liquids such as liquid solutions of irritants such as oleoresin capsicum, volatile agents such as a combination of (E)-2-butenylmercaptan (C₄H₇SH), 3-methylbutanethiol and the corresponding S-acetyl compounds, markers such as dyes and fluorescent pigments, combinations of the above and extinguishers for fighting fires and incipient fires such as 1,1,1,2,2,4,5,5,5-nonafluoro-4-(trifluoromethyl)-3-pentanone, particularly in technical equipment such as for example electrical cabinets, with a valve (6, 7, 9; 43, 41) that is connected to a liquid source (1; 35, 36, 37) and opens into a drivable atomiser wheel (8; 46) with delivery openings (25; 67), the liquid source (1; 35, 36, 37) being connected to the atomiser wheel (8; 46) via a liquid channel (2, 4, 11, 10, 15, 16; 38, 40, 51, 52, 53, 67) in the valve (6, 7, 9; 43, 41), **characterised in that** the valve (6, 7, 9; 43, 41) comprises an air inlet channel (17, 18, 19, 5, 3; 55, 56, 42, 57, 39) which is sealed off from the liquid channel (2, 4, 11, 10, 15, 16; 38, 40, 51, 52, 53, 67), the valve (6, 7, 9; 43, 41) being a slide valve having a valve plunger and a valve body (6, 7; 43, 41) which in the closed state closes off the liquid channel (2, 4, 11, 10, 15, 16; 38, 40, 51, 52, 53, 67) and the air inlet channel (17, 18, 19, 5, 3; 55, 56, 42, 57, 39) and in the opened state connects the liquid source to the atomiser wheel (8; 46) via the liquid channel (2, 4, 11, 10, 15, 16; 38, 40, 51, 52, 53, 67) and connects the liquid source to the atmosphere via the air inlet channel (17, 18, 19, 5, 3; 55, 56, 42, 57, 39).

2. Delivery device according to claim 1, **characterised in that** the delivery device comprises an electric motor (13; 49) for rotating the atomiser wheel (8; 46).

3. Delivery device according to claim 1 or 2, **characterised in that** a baffle (14; 50) is provided around the periphery of the atomiser wheel (8; 46), said baffle preferably being inclined relative to the rotation axis (12; 48) of the atomiser wheel (8; 46).

4. Delivery device according to one of the preceding claims, **characterised in that** in the atomiser wheel (8) is provided a guide element (23) which cooperates with a guide surface (24) on the valve plunger (9), in order to displace said valve plunger as the atomiser wheel (8) rotates.

5. Delivery device according to one of the preceding claims, **characterised in that** catches (63) are provided in the atomiser wheel (46) which cooperate with catches (62) on the valve plunger (41), in order to displace said valve plunger by the force of a spring (61) as the atomiser wheel (46) rotates.

## Revendications

1. Appareil de distribution de liquides tels que des solutions liquides de produits irritants comme l'oléorésine de capsicum, de produits volatils comme une combinaison de (E)-2-buténylmercaptan (C4H7SH), 3-méthylbutanthiol et des liaisons S-acétyle correspondantes, de substances de marquage comme des encres et des pigments fluorescents, de combinaisons des produits susmentionnés et d'agents d'extinction destinés à la lutte contre les incendies et à la lutte précoce contre les incendies comme 1, 1, 1, 2, 2, 4, 5, 5, 5-nonafluor-4-(trifluorméthyle)-3-pentanon, en particulier dans des équipements techniques, comme par exemple des armoires électriques, comprenant une soupape (6, 7, 9 ; 43, 41) raccordée à une source de liquide (1 ; 35, 36, 37) et débouchant dans une roue de pulvérisation (8 ; 46) apte à être entraînée et pourvue d'ouvertures de distribution (25 ; 67), la source de liquide (1 ; 35, 36, 37) étant reliée à la roue de pulvérisation (8 ; 46) par un conduit de liquide (2, 4, 11, 10, 15, 16 ; 38, 40, 51, 52, 53, 67) dans la soupape (6, 7, 9 ; 43, 41), **caractérisé en ce que** la soupape (6, 7, 9 ; 43, 41) comporte un conduit d'entrée d'air (17, 18, 19, 5, 3 ; 55, 56, 42, 57, 39) qui est étanche par rapport au conduit de liquide (2, 4, 11, 10, 15, 16 ; 38, 40, 51, 52, 53, 67), la soupape (6, 7, 9 ; 43, 41) étant une soupape à tiroir avec un piston de soupape et un corps de soupape (6, 7 ; 43, 41) qui, en position fermée, ferme le conduit de liquide (2, 4, 11, 10, 15, 16 ; 38, 40, 51, 52, 53, 67) et le conduit d'entrée d'air (17, 18, 19, 5, 3 ; 55, 56, 42, 57, 39) et, en position ouverte, relie la source de liquide à la roue de pulvérisation (8 ; 46) par le conduit de liquide (2, 4, 11, 10, 15, 16 ; 38, 40, 51, 52, 53, 67) et relie la source de liquide à l'atmosphère par le conduit d'entrée d'air (17, 18, 19, 5, 3 ; 55, 56, 42, 57, 39).

2. Appareil de distribution selon la revendication 1, **caractérisé en ce que** l'appareil de distribution contient un moteur électrique (13 ; 49) pour faire tourner la roue de pulvérisation (8 ; 46).

3. Appareil de distribution selon la revendication 1 ou 2, **caractérisé en ce qu'**une surface d'impact (14 ; 50), de préférence inclinée par rapport à l'axe de rotation (12 ; 48) de la roue de pulvérisation (8 ; 46), est prévue autour de la périphérie de la roue de pulvérisation (8 ; 46).

4. Appareil de distribution selon une des revendications précédentes, **caractérisé en ce que** dans la roue de pulvérisation (8) est prévu un élément incliné (23) qui coopère avec une surface inclinée (24) sur le piston de soupape (9) pour déplacer celui-ci lors de la rotation de la roue de pulvérisation (8).

5. Appareil de distribution selon une des revendications précédentes, **caractérisé en ce que** dans la roue de pulvérisation (46) sont prévues des griffes (63) qui coopèrent avec des griffes (62) sur le piston de soupape (41) pour déplacer celui-ci par la force d'un ressort (61) lors de la rotation de la roue de pulvérisation (46).
